# EUROPÄISCHE PATENTSCHRIFT

(11) **EP 1 222 137 B1**
(45) Veröffentlichungstag und Bekanntmachung des Hinweises auf die Patenterteilung: **21.07.2004**
(21) Anmeldenummer: 00992738.5
(22) Anmeldetag: 19.10.2000
(51) Int. Cl.: B67D 5/14, B67D 5/33

(54) **VERFAHREN UND SYSTEM ZUR AUTOMATISCHEN FAHRZEUGERKENNUNG BEIM TANKEN**
METHOD AND SYSTEM FOR THE AUTOMATIC RECOGNITION OF MOTOR VEHICLES AT THE FILLING STATION
PROCEDE ET SYSTEME DE DETECTION AUTOMATIQUE DE VEHICULES A UNE STATION SERVICE

(30) Priorität: 22.10.1999 EP 99810961
(43) Veröffentlichungstag der Anmeldung: 17.07.2002
(73) Patentinhaber: HECTRONIC AG, CH-5200 Brugg (CH)
(72) Erfinder: FORSTER, Stefan, CH-8032 Zürich (CH)
(74) Vertreter: patentanwälte breiter + wiedmer ag
(86) Internationale Anmeldenummer: PCT/CH2000/000564
(87) Internationale Veröffentlichungsnummer: WO 2001/030687

(56) Entgegenhaltungen:
- EP-A- 0 728 697
- EP-A- 0 933 328
- EP-A- 0 943 584
- WO-A-99/45305

## Beschreibung

Die Erfindung betrifft ein Verfahren sowie ein System zur automatischen Erkennung eines Fahrzeuges und Steuerung der Freigabe einer Tanksäule zum Einfüllen von Treibstoff mittels eines Zapfventiles durch den Einfüllstutzen in den Treibstofftank eines Fahrzeuges, wobei im Fahrzeug in einer Fahrzeugkenndaten-Speichereinheit gespeicherte Fahrzeugkenndaten zur Feststellung der Berechtigung zum Tanken und Steuerung der Freigabe der Tanksäule an ein Überprüfungssystem übermittelt werden.

Bei einem bekannten System zur Betankung von Fahrzeugen mit automatischer Fahrzeugerkennung ist das Fahrzeug mit einer Speichereinheit ausgestattet, in welcher Daten zur Identifikation des Fahrzeuges, des Fahrers, des km-Standes und dergleichen Kennwerte, insgesamt Fahrzeugkenndaten genannt, gespeichert werden. Diese Fahrzeugkenndaten werden beim Einsetzen des Zapfventiles in den Tankeinfüllstutzen von einer bei diesem angeordneten Sender an einen am Zapfventil angeordneten Empfänger übertragen und von diesem über ein dem Zapfschlauch entlang geführtes Kabel zur Tanksäule bzw. zu einem Kassensystem geführt, wo die Identifikation und Berechtigung zum Tanken und die Steuerung der Freigabe der Tanksäule erfolgt

Ein wesentlicher Nachteil dieses Systems liegt in der Art der Weiterleitung der Daten vom Fahrzeug an die Betankungsanlage mittels eines dem Zapfschlauch entlang geführten Übertragungskabels, welches leicht beschädigt werden kann und dadurch die Betankungsanlage störanfällig macht.

Ein Verfahren der eingangs genannten Art ist aus der EP-A-0 943 584 bekannt.

Der Erfindung liegt die Aufgabe zugrunde, ein Verfahren und ein System der eingangs genannten Art zu schaffen, bei welchen die erwähnten Nachteile bekannter Systeme vermieden werden.

Bezüglich des Verfahrens wird die Aufgabe durch die Merkmale von Anspruch 1 gelöst.

Der wesentliche Kern der vorliegenden Erfindung liegt im Weg der Datenübertragung vom Fahrzeug an das Überprüfungssystem. Während bei bekannten Systemen zur Betankung von Fahrzeugen mit automatischer Fahrzeugerkennung die Daten über eine dem Zapfschlauch entlang geführte Kabelverbindung übertragen werden, erfolgt diese erfindungsgemäss vom Fahrzeug direkt an das Überprüfungssystem, wobei eine am Zapfventil angeordnete Zapfpunkt-Kennung an die Speichereinheit im Fahrzeug geleitet wird. Die Vermeidung eines dem Zapfschlauch entlang geführten Übertragungskabels führt zu einer wesentlichen Verminderung der Störanfälligkeit des Betankungssystems.

Bei einer bevorzugten Durchführungsart des Verfahrens erfolgt die Übermittlung der Zapfventilkenndaten von einem am Zapfventil angeordneten Transponder an ein im Tankeinfüllstutzen angeordnetes Lesegerät, vorzugsweise eine Antenne oder eine Lesespule.

Die Übermittlung der Zapfventil- und der Fahrzeugkenndaten an das Überprüfungssystem erfolgt zweckmässigerweise über eine Funkverbindung, jedoch sind auch andere Datenübertragungen, beispielsweise über eine während des Betankungsvorganges hergestellte lösbare Kabelverbindung, möglich.

Bezüglich des Systems wird die Aufgabe durch die Merkmale von Anspruch 4 gelöst.

Bei einer bevorzugten Ausführungsform des erfindungsgemässen Systems sind die Zapfventilkenndaten in einem am Zapfventil angeordneten Transponder gespeichert. Zum Lesen der Zapfventilkenndaten ist beim Tankeinfüllstutzen zweckmässigerweise ein Datenlesegerät, vorzugsweise eine Antenne oder eine Lesespule, angeordnet.

Bevorzugt ist zur drahtlosen Datenübermittlung die Speichereinheit mit einem Sender und das Überprüfungssystem mit einem Empfänger ausgestattet.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1: eine Anordnung zum Betanken eines Fahrzeuges mit automatischer Fahrzeugerkennung;
- Fig. 2: ein in einen Tankeinfüllstutzen eingeführtes Zapfventil.

Eine Anlage 10 zum Betanken von Fahrzeugen 12 weist gemäss Fig. 1 eine Tanksäule 14 und ein Überprüfungssystem 16 auf. Ein Zapfventil 20 ist über einen Zapfschlauch 22 mit der Tanksäule 14 verbunden. Das Fahrzeug 12 weist einen Treibstofftank 24 mit einem Einfüllstutzen 26 auf. Im gezeigten Beispiel ist das Zapfventil 20 zur Betankung des Fahrzeuges 12 in den Einfüllstutzen 26 eingeführt.

Zur automatischen Fahrzeugerkennung ist im Fahrzeug 12 eine Fahrzeugkenndaten-Speichereinheit 28 mit integriertem Sender 30 zur Speicherung und Übermittlung von Daten angeordnet. An die Speichereinheit 28 sind ein Fahrtschreiber 32 sowie eine Lesespule 34 zum Lesen einer Fahrermarke 36 angeschlossen. Beim Tankeinfüllstutzen 26 ist eine ebenfalls mit der Speichereinheit 28 verbundene Antenne 38 angebracht. Diese dient zum Lesen der in einem am Zapfventil 20 angebrachten Transponder 40 gespeicherten Zapfventilkenndaten, welche an die Speichereinheit 28 weitergeleitet werden

Anstelle der Antenne 38 kann auch eine Lesespule oder ein anderes Datenerkennungsgerät eingesetzt werden. Ebenso können anstelle des Transponders 40 andere Datenspeichereinheiten verwendet werden. Selbstverständlich ist es auch möglich, die Speichereinheit 28 mit weiteren Daten zu speisen, wie beispielsweise das Vorhandensein eines Doppeltankes, Motorendaten, GPS-Daten und dergleichen Kennwerte mehr.

Bei der in Figur 2 gezeigten Anordnung mit einem in den Tankeinfüllstutzen 26 eingeführten Zapfventil 20 ist die Antenne 38 - - im gezeigten Beispiel eine Stabantenne - - aussen am Einfüllstutzen 26 angeordnet und liegt in kurzem Abstand dem auf der Unterseite des Zapfventiles 20 angeordneten Transponder 40 gegenüber. Die Antenne 38 bzw ein anderes Datenlesegerät sowie der Transponder 40 oder eine andere Datenspeichereinheit können selbstverständlich auch anders als in der gezeigten Anordnung lokalisiert sein, beispielsweise die Antenne 38 oberhalb des Tankeinfüllstutzens 26 in einem Stutzengehäuse und der Transponder 40 auf der Oberseite des Zapfventiles 20.

Allen zweckmässigen Anordnungen gemeinsam ist die Einhaltung einer möglichst kurzen Übertragungsdistanz zwischen Antenne 38 und Transponder 40. Ein zweckmässiger Transponder ist beispielsweise ein "read only-Tag".

Die Zapfventilkenndaten werden zusammen mit den Fahrzeugkenndaten von der Speichereinheit 28 über den Sender 30 an einen mit einer Empfangerantenne 42 in Verbindung stehenden Empfänger 44 drahtlos übermittelt. Der Empfänger 44 leitet die Daten zur Autorisierung an das Überprüfungssystem 16 weiter. Im Überprüfungssystem 16, auch Kassen- oder POS (Point of Sale)-System genannt, erfolgt die Identifikation des Fahrzeuges, des Fahrers und gegebenenfalls weiterer Kenndaten zur Feststellung der Betankungsberechtigung sowie die Freigabesteuerung der Tanksäule.

## Patentansprüche

1. Verfahren zur automatischen Erkennung eines Fahrzeuges (12) und Steuerung der Freigabe einer Tanksäule (14) zum Einfüllen von Treibstoff mittels eines Zapfventiles (20) durch den Einfüllstutzen (26) in den Treibstofftank (24) des Fahrzeuges (12), wobei im Fahrzeug (12) in einer Fahrzeugkenndaten-Speichereinheit (28) gespeicherte Fahrzeugkenndaten zur Feststellung der Berechtigung zum Tanken und Steuerung der Freigabe der Tanksäule (14) an eine Überprüfungssystem (16) übermittelt werden,
**dadurch gekennzeichnet, dass**
im Bereich des Zapfventiles (20) gespeicherte Zapfventilkenndaten beim Einsetzen des Zapfventiles (20) in den Tankeinfüllstutzen (26) an die Fahrzeugkenndaten-Speichereinheit (28) und von der Fahrzeugkenndaten-Speichereinheit (28) zusammen mit den Fahrzeugkenndaten an das Überprüfungssystem (16) zur Autorisierung und zur Freigabesteuerung der Tanksäule (14) übermittelt werden.

2. Verfahren nach Anspruch 1, **dadurch gekennzeichnet, dass** die Übermittlung der Zapfventilkenndaten von einem am Zapfventil (20) angeordneten Transponder (40) an beim im Tankeinfüllstutzen (26) angeordnetes Datenlesegerät (38), vorzugsweise eine Antenne oder eine Lesespule, erfolgt.

3. Verfahren nach Anspruch 1 oder 2, **dadurch gekennzeichnet, dass** die Übermittlung der Zapfventil- und Fahrzeugkenndaten an das Überprüfungssystem (16) über eine Funkverbindung erfolgt.

4. System zur automatischen Erkennung eines Fahrzeuges (12) und Steuerung der Freigabe einer Tanksäule (14) zum Einfüllen von Treibstoff mittels eines Zapfventiles (20) durch den Einfüllstutzen (26) in den Treibstofftank (24) des Fahrzeuges (12), wobei im Fahrzeug (12) einer Fahrzeugkenndaten-Speichereinheit (28) zur Speicherung von Fahrzeugkenndaten zur Feststellung der Berechtigung zum Tanken und Steuerung der Freigabe der Tanksäule (14) und Übermittlung an ein Überprüfungssystem (16) angeordnet ist,
**dadurch gekennzeichnet, dass**
im Bereich des Zapfventiles (20) eine Zapfventilkenndaten-Speichereinheit (40) zur Speicherung von Zapfventilkenndaten und im Bereich des Tankeinfüllstutzens (26) eine mit der Fahrzeugkenndaten-Speichereinheit (28) verbundene Datenerkennungseinheit (38) angeordnet ist.

5. System nach Anspruch 4, **dadurch gekennzeichnet, dass** die Zapfventilkenndaten in einem am Zapfventil (20) angeordneten Transponder (40) gespeichert sind.

6. System nach Anspruch 4 oder 5, **dadurch gekennzeichnet, dass** zum Lesen der Zapfventilkenndaten beim Tankeinfüllstutzen (26) ein Datenlesegerät (38), vorzugsweise eine Antenne oder eine Lesespule, angeordnet ist.

7. System nach einem der Ansprüche 4 bis 6, **dadurch gekennzeichnet, dass** zur drahtlosen Datenübermittlung die Speichereinheit (28) mit einem Sender (30) und das Überprüfungssystem (16) mit einem Empfänger (44) ausgestattet ist.

## Claims

1. Process for automatic identification of a vehicle (12) and release control of a fuel dispenser pump (14) for adding fuel by means of a filler valve (20) through the filler neck (26) to the fuel tank (24) of the vehicle (12), where vehicle identification data stored in a vehicle identification data storage unit (28) in the vehicle (12) are transmitted to a checking system (16) to establish authorisation for fuelling and to control the release of the fuel dispenser pump (14),
**characterised in that**
on insertion of the filler valve (20) in the filler neck (26), filler valve identification data stored in the area of the filler valve (20) are transmitted to the vehicle data storage unit (28), and from the vehicle data storage unit (28) together with the vehicle identification data, to the checking system (16) for authorisation and release control of the fuel dispenser pump (14).

2. Process according to claim 1, **characterised in that** the filler valve identification data are transmitted from a transponder (40) arranged on the filler valve (20) to a data read device (38) arranged in the filler neck (26), preferably an antenna or a read coil.

3. Process according to claim 1 or 2, **characterised in that** the filler valve and vehicle identification data are transmitted to the checking system (16) by way of a radio connection.

4. System for automatic detection of a vehicle (12) and release control of a fuel dispenser pump (14) for adding fuel by means of a filler valve (20) through the filler neck (26) to the fuel tank (24) of the vehicle (12), where in the vehicle (12) is arranged a vehicle identification data storage unit (28) for storage of vehicle identification data to establish the authorisation for fuelling and for release control of the fuel dispenser pump (14) and for transfer to a checking system (16),
**characterised in that**
in the area of the filler valve (20) is arranged a filler valve identification data storage unit (40) for storage of filler valve identification data and in the area of the tanker filler neck (26) is arranged a data identification unit (38) connected to the vehicle identification data storage unit (28).

5. System according to claim 4, **characterised in that** the filler valve identification data is stored in a transponder (40) which is arranged on the filler valve (20).

6. System according to claim 4 or 5, **characterised in that** to read the filler valve identification data, on the filler neck (26) is arranged a data read device (38), preferably an antenna or a read coil.

7. System according to any of claims 4 to 6, **characterised in that** for wireless data transfer the storage unit (28) is fitted with a transmitter (30) and the checking system (16) with a receiver (44).

## Revendications

1. Procédé d'identification automatique d'un véhicule (12) et de commande du déblocage d'une pompe à carburant (14) permettant de faire entrer du carburant au moyen d'un pistolet de remplissage (20) à travers le goulot de remplissage (26) dans le réservoir à carburant (24) du véhicule (12), dans lequel des données d'identification du véhicule, qui sont mémorisées à l'intérieur du véhicule (12) dans une unité de stockage (28) de données d'identification et destinées à constater l'autorisation de ravitaillement et à commander le déblocage de la pompe à carburant (14), sont transmises à un système de contrôle, **caractérisé en ce que**, au moment où le pistolet de remplissage (20) est introduit dans le goulot (26) du réservoir, des données d'identification du pistolet stockées dans la zone du pistolet (20), sont transmises à l'unité de stockage (28) des données du véhicule et transférées, conjointement avec les données d'identification du véhicule, de l'unité de stockage (28) des données du véhicule au système de contrôle (16), afin d'autoriser le ravitaillement et de commander le déblocage de la pompe à carburant (14).

2. Procédé selon la revendication 1, **caractérisé en ce que** la transmission des données d'identification du pistolet de remplissage s'effectue d'un transpondeur (40), disposé au niveau du pistolet (20), à un dispositif de lecture de données (38), de préférence une antenne ou une bobine de lecture, qui est monté à proximité où à l'intérieur du goulot de remplissage (26) du réservoir.

3. Procédé selon la revendication 1 ou 2, **caractérisé en ce que** la transmission des données d'identification du pistolet de remplissage et des données d'identification du véhicule au système de contrôle (16) s'effectue par liaison radio.

4. Système d'identification automatique d'un véhicule (12) et de commande du déblocage d'une pompe à carburant (14) permettant de faire entrer du carburant au moyen d'un pistolet de remplissage (20) à travers le goulot de remplissage (26) dans le réservoir à carburant (24) du véhicule (12), dans lequel il est disposé, à l'intérieur du véhicule (12), une unité de stockage (28) de données d'identification du véhicule, pour mémoriser des données d'identification du véhicule en vue de constater l'autorisation de ravitaillement et de commander le déblocage de la pompe à carburant (14), et pour transmettre ces données à un système de contrôle (16), **caractérisé en ce qu'**il est disposé, dans la zone du pistolet de remplissage (20), une unité de stockage de données (40) pour le stockage des données d'identification du pistolet, et dans la zone du goulot de remplissage (26) du réservoir, une unité de lecture de données (38) reliée à l'unité de stockage (28) des données du véhicule.

5. Système selon la revendication 4, **caractérisé en ce que** les données d'identification du pistolet de remplissage (20) sont stockées dans un transpondeur (40) monté sur le pistolet (20).

6. Système selon la revendication 4 ou 5, **caractérisé en ce que**, pour la lecture des données d'identification du pistolet, il est disposé, à proximité du goulot de remplissage (26) du réservoir, un dispositif de lecture de données (38), de préférence une antenne ou une bobine de lecture.

7. Système selon l'une quelconque des revendications 4 à 6, **caractérisé en ce que**, pour la transmission sans fil des données, l'unité de stockage (28) est équipée d'un émetteur (30) et le système de contrôle (16) est équipé d'un récepteur (44).
